# FASCICULE DE BREVET EUROPEEN

(11) **EP 1 190 471 B1**
(45) Date de publication et mention de la délivrance du brevet: **06.11.2002**
(21) Numéro de dépôt: 00912318.3
(22) Date de dépôt: 03.04.2000
(51) Int. Cl.: H01R 24/04

(54) **TETE DE CONNEXION POUR CASQUE D'ECOUTE STEREOPHONIQUE**
VERBINDUNGSKOPF FÜR STEREOFONISCHE KOPFHÖRER
CONNECTION HEAD FOR STEREO HEADPHONE SET

(30) Priorité: 28.06.1999 CH 119599
(43) Date de publication de la demande: 27.03.2002
(73) Titulaire: Touboul, Armand D., 1009 Pully (CH)
(72) Inventeur: Touboul, Armand D., 1009 Pully (CH)
(74) Mandataire: Ganguillet, Cyril
(86) Numéro de dépôt international: CH0000191
(87) Numéro de publication internationale: WO01001528

(56) Documents cités:
- GB-A- 2 267 000
- US-A- 4 219 789
- US-A- 4 324 951
- US-A- 4 433 209
- US-A- 5 791 919

## Description

La présente invention concerne une tête de connexion pour casque d'écoute stéréophonique comportant deux fiches de connexion.

Les casques d'écoute stéréophoniques distribués aux passagers des avions comportent une tête de connexion à deux fiches, comme par exemple la tête de connexion représentée à la figure 1 du brevet américain no 4,324,951, chacune des fiches étant destinée à la transmission des signaux d'un des canaux stéréo. A la fin du vol, ces casques sont en général récupérés par l'équipage, après quoi ils sont nettoyés et désinfectés en vue d'une utilisation future par d'autres passagers lors d'un autre vol.

Toutefois, de tels dispositifs sont par nature assez fragiles et ils deviennent le plus souvent inutilisables après quelques utilisations déjà.

D'autre part, du fait qu'ils comportent deux fiches de connexion, il n'est pas envisageable de les offrir aux passagers, que ce soit à titre gracieux ou onéreux, puisque la plupart des appareils audiovisuels courants tels que walkman, discman, télévision, etc. sont agencés pour le branchement d'un casque d'écoute stéréophonique à fiche unique.

Le but de la présente invention est de proposer une tête de connexion pour casque stéréophonique pouvant être utilisée aussi bien dans les avions qu'avec les appareils audiovisuels stéréophoniques les plus divers.

A cet effet, l'invention concerne une tête de connexion pour casque d'écoute stéréophonique selon la revendication 1.

Elle peut être agencée de façon à pouvoir être transformée en une tête de connexion pour casque stéréophonique à fiche unique.

Les fiches de connexion peuvent être des fiches du type jack, l'une des fiches comportant deux conducteurs coaxiaux et la seconde comportant trois conducteurs coaxiaux.

Selon un mode d'exécution, la tête de connexion peut être agencée de façon à pouvoir être découpée de façon à en détacher une partie contenant la fiche comportant deux conducteurs coaxiaux et à ne conserver que la fiche comportant trois conducteurs coaxiaux et permettant la transmission des deux canaux stéréophoniques.

Elle peut comporter une amorce de rupture délimitant deux parties, chacune des parties comportant l'une des fiches.

Selon un autre mode d'exécution, la fiche comportant deux conducteurs coaxiaux est agencée de façon à pouvoir être désolidarisée de la tête de connexion.

Selon un autre mode d'exécution, la tête de connexion comprend deux parties distinctes, chacune des dites parties supportant une des dites fiches, les dites parties comportant d'une part des organes destinés à leur solidarisation/désolidarisation et d'autre part des moyens pour leur connexion électrique.

L'invention concerne également un casque d'écoute stéréophonique comportant une tête de connexion telle que définie ci-dessus.
La figure 1 est une représentation schématique, partiellement en coupe, d'un exemple de tête de connexion selon l'invention,
la figure 2 est une vue d'ensemble d'un casque d'écoute muni de la tête de connexion de la figure 1, et
la figure 3 représente le schéma électrique de connexion de la tête de connexion des figures 1 et 2.

La tête de connexion 1 représentée sur les figures 1 et 2 comporte deux fiches de connexion 4 et 5, l'ensemble étant agencé de façon à pouvoir être connecté à une prise stéréophonique d'un siège d'avion.

La fiche 4 est une fiche du type jack bien connu comportant deux conducteurs coaxiaux 42 et 44, le conducteur central 42 étant solidaire d'un contact extérieur 41 et le conducteur extérieur 44 tenant lieu lui-même de contact extérieur, les deux contacts 41 et 44 étant séparés par un isolant 43.

La seconde fiche 5 est une fiche du type jack traditionnel à trois conducteurs coaxiaux permettant à elle seule la transmission des deux canaux stéréo. A cet effet, elle comporte un premier conducteur central 52 aboutissant à un contact extérieur 51, un second conducteur coaxial intermédiaire 55 solidaire d'un contact extérieur 54 et un troisième conducteur coaxial extérieur 57 tenant lieu lui-même de contact extérieur, les contacts extérieurs 51 et 54 étant séparés par un élément isolant 53 et les contacts 54 et 57 étant séparés par un élément isolant 56.

Les deux conducteurs coaxiaux 42 et 44 de la fiche 4 sont respectivement reliés électriquement (au moyen de fils conducteurs 45, 46 ou de tout autre moyen adéquat) au conducteur coaxial intermédiaire 55 et au conducteur coaxial extérieur 57 de la fiche 5, de sorte que lorsque les deux fiches 4 et 5 de la tête de connexion sont connectées à la prise audio d'un siège d'avion, la tête de connexion 1 fonctionne de la façon traditionnelle pour l'écoute avec un casque stéréophonique dans un avion, c'est-à-dire que l'un des canaux stéréo est transmis par le contact 41 de la fiche 4, le second canal étant transmis par le contact 51 de la fiche 5, le contact 44, relié au contact 57 étant relié à la terre.

Selon un mode d'exécution, le diamètre extérieur du contact 54 est inférieur au diamètre extérieur du contact 57 et des éléments isolants 53 et 56, de façon à permettre de placer une gaine autour du contact 54, par exemple une gaine thermorétractable, ce qui permet d'éviter tout risque de court-circuit lors de l'utilisation du casque dans un avion, si d'aventure le ressort de contact de la prise femelle destinée à recevoir la fiche 5 est mal adapté. Cette gaine est bien entendu agencée de façon à pouvoir être retirée avant d'utiliser le casque en mode d'écoute stéréophonique à fiche unique.

Lorsque la tête de connexion 1 a été transformée par élimination de la fiche 4 ou de la partie 3 comportant la fiche 4, et le cas échéant après élimination de la gaine recouvrant le contact 54, la tête de connexion fonctionne alors comme une tête de connexion traditionnelle à fiche de connexion stéréophonique unique, les contacts 51 et 54 étant destinés à transmettre les signaux respectifs de chacun des deux canaux stéréophoniques, le contact 57 étant destiné à être lié à la terre.

La tête de connexion représentée à la figure 1 est agencée de façon à pouvoir être découpée en deux parties, la première partie 2 comportant la fiche 5 ainsi que le dispositif de connexion au casque et le circuit électrique reliant la fiche 5 audit dispositif, alors que la seconde partie 3 ne comporte que la fiche 4.

Ainsi, à la fin du vol, le passager peut découper la tête de connexion le long de la ligne 6 et éliminer la partie 3. Il conserve alors le casque d'écoute muni de la seule partie 2 de la tête de connexion qu'il peut alors utiliser avec n'importe quel appareil audiovisuel courant, qu'il s'agisse d'un walkman, d'un discman ou d'une télévision.

La tête de connexion selon la présente invention peut être réalisée en toute matière plastique souple ou dure et présenter selon le cas une amorce de rupture selon la ligne 6, destinée à être coupée, par exemple à l'aide d'une paire de ciseaux, ou cassée.

Selon un mode d'exécution non représenté sur le dessin, les parties 2 et 3 de la tête, comportant respectivement les fiches 5 et 4, peuvent être réalisées de façon séparée, chacune des dites parties comportant des organes pour sa solidarisation avec l'autre partie, la connexion électrique pouvant être réalisée par exemple au moyen d'une fiche mâle montée sur la partie 3 et destinée à sa connexion à une fiche femelle montée sur la partie 2.

Selon un autre mode d'exécution de la tête de connexion, la fiche 4 peut être réalisée de façon à pouvoir être désolidarisée de la tête, par exemple par vissage ou par clipsage.

Tel que représenté à la figure 2, la tête de connexion selon l'invention est reliée à deux oreillettes 20 et 21. Bien entendu, la tête de connexion selon l'invention peut être associée à tout autre type de casque d'écoute stéréophonique que l'on trouve actuellement sur le marché, de même que la tête de connexion peut avoir toute autre forme que celle représentée sur les figures.

## Revendications

1. Tête de connexion (1) pour casque d'écoute stéréophonique, comportant deux fiches (4, 5) de connexion permettant la transmission d'un premier canal stéréophonique par l'intermédiaire d'une des fiches et la transmission du second canal par l'intermédiaire de l'autre fiche, **caractérisée en ce que** les deux fiches de connexion sont des fiches du type jack, la première des fiches (4) comportant deux conducteurs coaxiaux (42, 44) et la seconde fiche (5) comportant trois conducteurs coaxiaux (52, 55, 57), et **en ce que** les connexions électriques de la tête de connexion permettent la transmission d'un premier des canaux stéréophoniques par l'intermédiaire de la première fiche (4) et la transmission des deux canaux stéréophoniques par l'intermédiaire de la seconde fiche (5).

2. Tête de connexion selon la revendication 1, **caractérisée en ce qu'**elle est transformable en une tête de connexion pour casque stéréophonique à fiche unique.

3. Tête de connexion selon l'une des revendications 1 ou 2, **caractérisée en ce qu'**elle comprend une première partie (2) comportant la seconde fiche (5) ainsi que le dispositif de connexion au casque et le circuit électrique reliant la seconde fiche au casque et une deuxième partie (3) comportant la première fiche (4).

4. Tête de connexion selon la revendication précédente, **caractérisée en ce qu'**elle comporte des moyens permettant de détacher la deuxième partie (3) de la première partie (2).

5. Tête de connexion selon l'une des revendications 3 ou 4, **caractérisée en ce qu'**elle comporte une amorce de rupture délimitant les dites première et deuxième parties (2, 3).

6. Tête de connexion selon l'une des revendications 3 ou 4, caractérisée en ce lesdites première et deuxième parties sont distinctes, chacune des dites parties comportant d'une part des organes destinés à leur solidarisation/désolidarisation et d'autre part des moyens pour leur connexion électrique.

7. Tête de connexion selon l'une des revendications 1 à 3, **caractérisée en ce que** la première fiche (4) comporte des moyens pour sa fixation amovible sur la tête.

8. Tête de connexion selon l'une des revendications précédentes, **caractérisée en ce que** la seconde fiche (5) comporte un premier conducteur central (52) aboutissant à un premier contact extérieur (51), un deuxième conducteur coaxial intermédiaire (55) solidaire d'un deuxième contact extérieur (54) et un troisième conducteur coaxial extérieur (57) tenant lieu lui-même de troisième contact extérieur, les premier et deuxième contacts extérieurs (51, 54) étant séparés par un premier élément isolant (53) et les deuxième et troisième contacts extérieurs (54, 57) étant séparés par un second élément isolant (56), et **en ce que** le diamètre extérieur du deuxième contact extérieur (54) est inférieur au diamètre extérieur du troisième contact extérieur (57).

9. Tête de connexion selon la revendication 8, **caractérisée en ce que** les deux conducteurs coaxiaux (42, 44) de la première fiche (4) sont respectivement reliés électriquement au conducteur coaxial intermédiaire (55) et au conducteur coaxial extérieur (57) de la seconde fiche (5).

10. Casque d'écoute stéréophonique comportant une tête de connexion selon l'une des revendications précédentes.

## Patentansprüche

1. Anschlusskopf (1) für einen stereophonischen Kopfhörer, umfassend zwei Anschlussstecker (4, 5), die die Übertragung eines ersten Stereokanals über einen der Stecker und die Übertragung des zweiten Kanals über den anderen Stecker erlauben, **dadurch gekennzeichnet, dass** die zwei Anschlussstecker Stecker vom Typ Jack sind, wobei der erste der Stecker (4) zwei koaxiale Leiter (42, 44) und der zweite Stecker (5) drei koaxiale Leiter (52, 55, 57) umfasst, und dass die elektrischen Anschlüsse des Anschlusskopfes die Übertragung eines ersten der Stereokanäle über den ersten Stecker (4) und die Übertragung der zwei Stereokanäle über den zweiten Stecker (5) erlauben.

2. Anschlusskopf nach Anspruch 1, **dadurch gekennzeichnet, dass** er in einen Kopfhörer-Anschlusskopf mit einem einzigen Stecker umgewandelt werden kann.

3. Anschlusskopf nach einem der Ansprüche 1 oder 2, **dadurch gekennzeichnet, dass** er umfasst: einen ersten Teil (2), der den zweiten Stecker (5) sowie die Vorrichtung zum Anschluss an den Kopfhörer und den elektrischen Schaltkreis, der den zweiten Stecker mit dem Kopfhörer verbindet, und einen zweiten Teil (3), der den ersten Stecker (4) umfasst.

4. Anschlusskopf nach dem vorhergehenden Anspruch, **dadurch gekennzeichnet, dass** er Mittel umfasst, die es ermöglichen, den zweiten Teil (3) vom ersten Teil (2) zu trennen.

5. Anschlusskopf nach einem der Ansprüche 3 oder 4, **dadurch gekennzeichnet, dass** er einen Bruchansatz umfasst, der den ersten und zweiten Teil (2, 3) begrenzt.

6. Anschlusskopf nach einem der Ansprüche 3 oder 4, **dadurch gekennzeichnet, dass** der erste und zweite Teil getrennt sind, wobei jeder der Teile einerseits Organe, die zu ihrer Befestigung/Ablösung bestimmt sind, und andererseits Mittel zu ihrem elektrischen Anschluss umfasst.

7. Anschlusskopf nach einem der Ansprüche 1 bis 3, **dadurch gekennzeichnet, dass** der erste Stecker (4) Mittel zu seiner abnehmbaren Befestigung am Kopf umfasst.

8. Anschlusskopf nach einem der vorhergehenden Ansprüche, **dadurch gekennzeichnet, dass** der zweite Stecker (5) umfasst: einen ersten zentralen Leiter (52), der in einem ersten äußeren Kontakt (51) endet, einen zweiten dazwischenliegenden koaxialen Leiter (55), der fest mit einem zweiten äußeren Kontakt (54) verbunden ist, und einen dritten äußeren koaxialen Leiter (57), der selbst die Stelle eines dritten äußeren Kontaktes einnimmt, wobei der erste und zweite äußere Kontakt (51, 54) durch ein erstes isolierendes Element (53) getrennt sind und der zweite und dritte äußere Kontakt (54, 57) durch ein zweites isolierendes Element (56) getrennt sind, und dass der äußere Durchmesser des zweiten äußeren Kontaktes (54) kleiner ist als der äußere Durchmesser des dritten äußeren Kontaktes (57).

9. Anschlusskopf nach Anspruch 8, **dadurch gekennzeichnet, dass** die zwei koaxialen Leiter (42, 44) des ersten Steckers (4) elektrisch mit dem dazwischenliegenden koaxialen Leiter (55) bzw. mit dem äußeren koaxialen Leiter (57) des zweiten Steckers (5) verbunden sind.

10. Stereophonischer Kopfhörer, umfassend einen Anschlusskopfgemäß einem der vorhergehenden Ansprüche.

## Claims

1. A connection plug (1) for stereophonic headphones, having two connection pins (4, 5), permitting the transmission of a first stereophonic channel by means of one of the pins and the transmission of the second channel by means of the other pin, **characterised in that** both connection pins are pins of the jack type, the first one of the pinS (4) having two coaxial conductors (42, 44) and the second pin (5) having three coaxial conductors (52, 55, 57), and **in that** the electric connections of the connection plug permit the transmission of a first one of the stereophonic channels by means of the first pin (4) and the transmission of the two stereophonic channels by means of the second pin (5).

2. A connection plug according to claim 1, **characterised in that** it is convertible into a connection plug for stereophonic headphones with a single pin.

3. A connection plug according to one of claims 1 or 2, **characterised in that** it comprises a first part (2) including the second pin (5) as well as the device for connection to the headphones and the electric circuit connecting the second pin to the headphones and a second part (3) including the first pin (4).

4. A connection plug according to the preceding claim, **characterised in that** it comprises means permitting to detach the second part (3) from the first part (2).

5. A connection plug according to one of claims 3 or 4, **characterised in that** it has a frangible zone delimiting said first and second parts (2 and 3).

6. A connection plug according to one of claims 3 or 4, **characterised in that** said first and second parts are distinct, each of the said parts comprising on the one hand members intended for their connection/disconnection and on the other hand means for their electrical connection.

7. A connection plug according to one of claims 1 to 3, **characterised in that** the first pin (4) comprises means for its removable connection on the plug.

8. A connection plug according to one of the preceding claims, **characterised in that** the second pin (5) comprises a first central conductor (52) ending at an external contact (51), a second intermediate coaxial conductor (55) fixed on a second external contact (54) and a third external coaxial conductor (57) itself serving as a third external contact, the first and second external contacts (51, 54) being separated by a first insulating element (53) and the second and third external contacts (54, 57) being separated by a second insulating element (56), and **in that** the outside diameter of the second external contact (54) is less than the outside diameter of the third external contact (57).

9. A connection plug according to claim 8, **characterised in that** the two coaxial conductors (42, 44) of the first pin (4) are respectively connected electrically to the intermediate coaxial conductor (55) and to the external coaxial conductor (57) of the second pin (5).

10. Stereophonic headphones having a connection plug according to one of the preceding claims.
